# EUROPÄISCHE PATENTSCHRIFT

(11) **EP 1 787 764 B1**
(45) Veröffentlichungstag und Bekanntmachung des Hinweises auf die Patenterteilung: **11.03.2009**
(21) Anmeldenummer: 06123856.4
(22) Anmeldetag: 10.11.2006
(51) Int. Cl.: B25F 5/00, B25F 5/02

(54) **Netzbetriebenes Handwerkzeuggerät**
Electrical hand tool
Outil portatif électrique

(30) Priorität: 21.11.2005 DE 102005000162
(43) Veröffentlichungstag der Anmeldung: 23.05.2007
(73) Patentinhaber: HILTI Aktiengesellschaft, 9494 Schaan (LI)
(72) Erfinder: Ege, Manfred, 82386 Huglfing (DE); Burger, Helmut, 82272 Moorenweis (DE)
(74) Vertreter: Wildi, Roland

(56) Entgegenhaltungen:
- EP-A- 1 429 420
- EP-A- 1 510 300
- WO-A-01/58647
- DE-U1- 8 618 096

## Beschreibung

Die Erfindung betrifft ein netzbetriebenes Handwerkzeuggerät, wie insbesondere ein Bohrhammer, ein Meißel- oder Schlagbohrgerät, eine motorbetriebene Säge, wie insbesondere eine Stich- oder Säbelsäge, oder ein Trenn- oder Schleifgerät, wie insbesondere ein Winkelschleifgerät. Das Handwerkzeuggerät weist ein Gehäuse, von dem sich ein Netzkabel zum Anschluss an ein Stromnetz weg erstreckt, und eine Verbindungsvorrichtung auf. Diese ist an einer Durchtrittsöffnung des Gehäuses, aus der das Netzkabel aus dem Gehäuse austritt, angeordnet. Zudem weist die Verbindungsvorrichtung elektrische Verbindungsmittel, an denen das Netzkabel anschliessbar ist, sowie Festlegemittel auf, an denen das Netzkabel festlegbar ist. Ferner ist eine durch einen Montagedeckel verschliessbare Montageöffnung des Gehäuses vorgesehen. Durch Beabstandung dieses Montagedeckels vom Gehäuse kann die Verbindungsvorrichtung, beispielsweise bei der Montage oder zu Reparatur- oder Austauschzwecken des Netzkabels, zugänglich gemacht werden.

Bei derartigen Handwerkzeuggeräten kann beispielsweise bei einem notwendigen Austausch des Netzkabels auf eine aufwändige Zerlegung des Gehäuses verzichtet werden. Vielmehr muss hier lediglich der Montagedeckel vom übrigen Gehäuse getrennt werden, um die elektrischen und mechanischen Verbindungen der Verbindungsvorrichtung trennen beziehungsweise herstellen zu können.

Aus der DE 100 05 989 A1 ist eine Handwerkzeugmaschine bekannt, die im Bereich einer Durchtrittsöffnung eines Netzkabels einen gesonderten Service-Deckel aufweist. Dieser kann vom übrigen Gehäuse losgeschraubt werden. Hierdurch wird ein Bereich freigegeben, in dem alle elektrischen Verbindungsmittel und Festlegemittel vorgesehen sind, die zum Austausch des Netzkabels gelöst beziehungsweise verbunden werden müssen.

Durch diesen bekannten Aufbau einer Werkzeugmaschine ist es möglich, den für das Austauschen oder Warten des Netzkabels relevanten Montagebereich allein durch Entfernen des Service-Deckels zugänglich zu machen. Im Übrigen kann das Gehäuse ansonsten geschlossen bleiben.

Nachteilig an der bekannten Werkzeugmaschine ist jedoch, dass der Servicedeckel relativ gross ausgebildet werden muss, um einen bequemen Zugang zu allen Verbindungs- und Festlegemitteln zu ermöglichen. Andererseits kann die Stabilität des Gehäuses bei zu grosser Auslegung des Servicedeckels merklich geschwächt werden.

Der vorliegenden Erfindung liegt die Aufgabe zugrunde, bei einem Handwerkzeuggerät die genannten Nachteile zu vermeiden und eine komfortable Zugänglichkeit der Verbindungsvorrichtung bei geringer Schwächung des Gehäuses zu ermöglichen.

Erfindungsgemäss wird die Aufgabe dadurch gelöst, dass die Verbindungsmittel und die Festlegemittel zumindest teilweise durch die Montageöffnung hindurch aus einem Gehäuseinneren heraus verlagerbar sind. Durch diese Verlagerung an die Aussenseite des Gehäuses sind die Verbindungsmittel und Festlegemittel im Wesentlichen frei zugänglich. Dabei muss die Montageöffnung lediglich gerade so ausgelegt werden, dass die zur Montage und Demontage des Netzkabels relevanten Verbindungsmittel und Festlegemittel durch diese hindurch bewegt werden können. Hierdurch ist es möglich, die Montageöffnung sehr klein zu dimensionieren und dadurch eine ausreichende Stabilität des Gehäuses beizubehalten. Durch die freie Zugänglichkeit der relevanten Verbindungsmittel und Festlegemittel an der Aussenseite des Gehäuses wird gleichzeitig eine besonders komfortable Montage, Demontage oder Wartung des Netzkabels ermöglicht.

In einer besonders bevorzugten Ausführungsform sind die Verbindungsmittel und die Festlegemittel dabei an einem Trägerelement gehalten. Dieses Trägerelement ist zwischen einer Betriebsstellung, in der die Verbindungsmittel und die Festlegemittel im Gehäuseinneren angeordnet sind, und einer Offenstellung, in der die Verbindungsmittel und die Festlegemittel zumindest teilweise ausserhalb des Gehäuseinneren angeordnet sind, verschiebbar. Hierdurch ist eine komfortable Handhabung der Verbindungsvorrichtung möglich.

Vorteilhafterweise ist das Trägerelement mit dem Montagedeckel verbunden. Hierdurch wird mit der Beabstandung des Montagedeckels vom Gehäuse gleichzeitig auch die Verbindungsvorrichtung durch die Montageöffnung hindurch bewegt. Auf diese Weise wird die Verbindungsvorrichtung besonders schnell und bequem zugänglich gemacht.

Bevorzugterweise ist die Durchtrittsöffnung an dem Montagedeckel vorgesehen. Hierdurch erfolgt die Festlegung des Netzkabels allein an dem Montagedeckel, was die Handhabung weiter vereinfacht.

Dabei ist es besonders günstig, wenn die Verbindungsvorrichtung in Richtung der Offenstellung vorgespannt ist. Hierdurch wird die Verbindungsvorrichtung beim Lösen des Montagedeckels vom Gehäuse selbsttätig in die Offenstellung verbracht und in dieser gegenüber dem übrigen Handwerkzeuggerät kraftschlüssig gehalten. Auf diese Weise wird eine stabile Lage der Verbindungsvorrichtung in der Offenstellung gewährleistet, die eine komfortable Handhabung gewährleistet.

In einer besonders vorteilhaften Ausführungsform ist die Verbindungsvorrichtung durch einen federelastischen Schutzmantel einer geräteseitigen Verkabelung vorgespannt. Hierdurch sind keine separaten Federmittel erforderlich, was die Herstellungskosten vermindert.

Vorteilhafterweise weist die Verbindungsvorrichtung in der Offenstellung einen Endanschlag auf. Auf diese Weise kann einerseits eine günstige Position der Verbindungsvorrichtung vorbestimmt werden, in der auf die Verbindungsmittel und Festlegemittel besonders gut zugegriffen werden kann. Andererseits verbleibt der Montagedeckel hierdurch auch in der Offenstellung am Handwerkzeuggerät, wodurch vermieden wird, dass der Montagedeckel verloren geht.

Dabei ist es günstig, wenn der Endanschlag durch den Schutzmantel gebildet ist. Auf diese Weise muss kein separater Endanschlag ausgeformt werden, was die Herstellungskosten vermindert.

Ferner sind an dem Trägerelement vorteilhafterweise Führungsmittel vorgesehen, die mit gehäusefesten Gegenführungsmitteln zusammenwirken und dabei das Trägerelement gegenüber dem Gehäuse translatorisch führen. Hierdurch erhält man eine schubladenartige Führung des Trägerelementes und damit der gesamten Verbindungsvorrichtung. Dadurch kann in komfortabler Weise zwischen der Betriebsstellung und der Offenstellung gewechselt werden, wobei die Verbindungsvorrichtung in beiden Stellungen gegenüber dem Gehäuse stabil gehalten ist. Auf diese Weise kann sowohl eine komfortable Montage oder Demontage des Netzkabels als auch ein sicherer Betrieb gewährleistet werden.

Die Erfindung wird nachstehend anhand eines Ausführungsbeispieles näher erläutert. Es zeigen:
- Fig.1: eine Ansicht eines erfindungsgemässen Handwerkzeuggerätes in einer Betriebsstellung,
- Fig. 2: eine vereinzelte Ansicht einer Verbindungsvorrichtung des Handwerkzeuggerätes nach Fig. 1,
- Fig.3: eine Ansicht des Handwerkzeuggerätes nach Fig. 1 mit einem geöffneten Montagedeckel,
- Fig. 4: eine Ansicht der Verbindungsvorrichtung nach Fig. 3 im eingebauten Zustand in einer Offenstellung und
- Fig. 5: eine Ansicht der Verbindungsvorrichtung nach Fig. 3 im eingebauten Zustand in einer Betriebsstellung.

Fig. 1 zeigt ein netzbetriebenes Handwerkzeuggerät 2, in Form eines Meisselgerätes, das ein Gehäuse 4 aufweist. Zur Stromversorgung des Handwerkzeuggerätes 2 ist ein Netzkabel 6 angeschlossen, das an einem freien Ende 8 mit einen Netzstecker 10 verbunden ist. An einem geräteseitigen Ende 12 ist das Netzkabel 6 mit einer Verbindungsvorrichtung 14 verbunden.

Wie insbesondere aus Fig. 2 zu entnehmen ist, weist die Verbindungsvorrichtung 14 zur Festlegung des Netzkabels 6 eine Tülle 16, die einen Abschnitt des Netzkabels 6 umhüllt und mit einem Montagedeckel 18 verbunden ist, sowie als Kabelbride ausgebildete Festlegemittel 20 auf, die an einem Trägerelement 22 angeordnet sind. In den Montagedeckel 18 ist eine Durchtrittsöffnung 23 eingelassen, über die das Netzkabel 6 aus dem Gehäuse 4 austritt. Das Trägerelement 22 ist an einer von der Tülle 16 abgewandten Seite des Montagedeckels 18 mit diesem verbunden.

Ferner sind an dem Trägerelement 22 elektrische Verbindungsmittel 24 in Form von Lüsterklemmen vorgesehen. Über diese Verbindungsmittel 24 sind kabelseitige Litzen 26a des Netzkabels 6 mit geräteseitigen Litzen 26b einer Geräteverkabelung 28 elektrisch verbindbar. Dabei ist an dem Trägerelement 22 ferner eine Klemmaufnahme 30 ausgeformt, in der ein Schutzmantel 32 der Geräteverkabelung 28 befestigt werden kann.

Darüber hinaus sind an dem Trägerelement 22 Führungsmittel 34 vorgesehen, die mit nutförmigen Gegenführungsmitteln 36 (siehe Fig. 4) des Gehäuses 4 zusammen wirken und dabei eine geführte translatorische Bewegung der Verbindungsvorrichtung 14 gegenüber dem Gehäuse 4 ermöglichen. Die Führungsmittel 34 können dabei, wie dargestellt, durch Kanten des Trägerelementes 22 oder alternativ durch an diesem ausgeformte Rippen gebildet sein. Hierdurch ist die Verbindungsvorrichtung 14 von der in Fig. 1 dargestellten Betriebsstellung nach Lösen zweier Befestigungsschrauben 38, die die Verbindungsvorrichtung 14 an dem Gehäuse 4 sichern, von dem Gehäuse 4 weg in eine Offenstellung verschiebbar, die in Fig. 3 und 4 dargestellt ist. Hierbei wird der Montagedeckel 18 von einer Montageöffnung 40 des Gehäuses 4 abgehoben und das Trägerelement 22 von einem Gehäuseinneren 42 durch die Montageöffnung 40 nach Aussen bewegt.

In dieser Offenstellung sind die Festlegemittel 20 und zumindest die Seiten der Verbindungsmittel 24, an denen die kabelseitigen Litzen 26a angeschlossen werden, ausserhalb des Gehäuses 4 angeordnet. Auf diese Weise ist sowohl die mechanische als auch die elektrische Verbindung des Netzkabels 6 mit dem Handwerkzeuggerät 2 besonders gut zugänglich und kann besonders leicht getrennt oder hergestellt werden.

Wie aus Fig. 4 ferner zu entnehmen ist, wird die Verbindungsvorrichtung 14 in der Offenstellung vom Schutzmantel 32 der Geräteverkabelung 28 am Gehäuse 4 gehalten. Wenn die Verbindungsvorrichtung 14 in die Betriebsstellung verbracht wird, wird der Schutzmantel 32, wie in Fig. 5 dargestellt gekrümmt. Durch Verwendung eines federelastischen Materials wird hierbei mittels des Schutzmantels 32, der sich am Gehäuse 4 abstützt, eine Rückstellkraft R erzeugt, die an der Klemmaufnahme 30 des Trägerelementes 22 angreift und die Verbindungsanordnung 14 in Richtung der Offenstellung vorspannt. Hierdurch verlagert sich die Verbindungsanordnung 14 nach Lösen der Befestigungsschrauben 38 selbsttätig in die Offenstellung gemäss Fig. 4. Gleichzeitig ist die Länge des Schutzmantels 32 derart bemessen, dass er in der Offenstellung als Endanschlag wirkt und somit ein Herausrutschen der Führungsmittel 34 aus den Gegenführungsmitteln 36 verhindert.

## Patentansprüche

1. Netzbetriebenes Handwerkzeuggerät (2),
mit einem Gehäuse (4), von dem sich ein Netzkabel (6) zum Anschluss an ein Stromnetz weg erstreckt, und
einer Verbindungsvorrichtung (14), die an einer Durchtrittsöffnung (23) des Gehäuses (4), aus der das Netzkabel (6) aus dem Gehäuse (4) austritt, angeordnet ist und die elektrische Verbindungsmittel (24), mit denen das Netzkabel (6) elektrisch verbindbar ist, und Festlegemittel (20), an denen das Netzkabel (6) festlegbar ist, aufweist,
wobei eine durch einen Montagedeckel (18) verschliessbare Montageöffnung (40) des Gehäuses (4) vorgesehen ist und die Verbindungsvorrichtung (14) durch Beabstandung des Montagedeckels (18) vom Gehäuse (4) zugänglich machbar ist,
**dadurch gekennzeichnet, dass** die Verbindungsmittel (24) und die Festlegemittel (20) zumindest teilweise durch die Montageöffnung (40) hindurch aus einem Gehäuseinneren (42) heraus verlagerbar sind.

2. Netzbetriebenes Handwerkzeuggerät nach Anspruch 1, **dadurch gekennzeichnet, dass** die Verbindungsmittel (24) und die Festlegemittel (20) an einem Trägerelement (22) gehalten sind, das zwischen einer Betriebsstellung, in der die Verbindungsmittel (24) und die Festlegemittel (20) im Gehäuseinneren (42) angeordnet sind, und einer Offenstellung, in der die Verbindungsmittel (24) und die Festlegemittel (20) zumindest teilweise ausserhalb des Gehäuseinneren (42) angeordnet sind, versetzbar ist.

3. Netzbetriebenes Handwerkzeuggerät nach Anspruch 2, **dadurch gekennzeichnet, dass** das Trägerelement (22) mit dem Montagedeckel (18) verbunden ist.

4. Netzbetriebenes Handwerkzeuggerät nach Anspruch 3, **dadurch gekennzeichnet, dass** die Durchtrittsöffnung (23) an dem Montagedeckel (18) vorgesehen ist.

5. Netzbetriebenes Handwerkzeuggerät nach einem der Ansprüche 2 bis 4, **dadurch gekennzeichnet, dass** die Verbindungsvorrichtung (14) in die Offenstellung vorgespannt ist.

6. Netzbetriebenes Handwerkzeuggerät nach Anspruch 5, **dadurch gekennzeichnet, dass** die Verbindungsvorrichtung (14) durch einen federelastischen Schutzmantel (32) einer geräteseitigen Verkabelung (28) vorgespannt ist.

7. Netzbetriebenes Handwerkzeuggerät nach Anspruch 5 oder 6, **dadurch gekennzeichnet, dass** die Verbindungsvorrichtung (14) in der Offenstellung einen Endanschlag aufweist.

8. Netzbetriebenes Handwerkzeuggerät nach Anspruch 7, **dadurch gekennzeichnet, dass** der Endanschlag durch den Schutzmantel (32) gebildet ist.

9. Netzbetriebenes Handwerkzeuggerät nach einem der Ansprüche 2 bis 8, **dadurch gekennzeichnet, dass** an dem Trägerelement (22) Führungsmittel (34) vorgesehen sind, die mit gehäusefesten Gegenführungsmitteln (36) zusammenwirken, wobei das Trägerelement (22) gegenüber dem Gehäuse (4) translatorisch geführt ist.

## Claims

1. Electrical hand tool (2), comprising a housing (4), from which a mains cable (6) extends for connection to a mains network, and a connecting device (14) which is arranged at an opening (23) of the housing (4), through which the mains cable (6) emerges from the housing (4), and the electrical connection means (24) to which the mains cable (6) can be electrically connected, and fastening means (20) to which the mains cable (6) can be fastened, wherein an assembly opening (40) is provided in the housing (4), which can be closed with an assembly cover (18) and, by spacing said assembly cover (18) from the housing (4), said connecting device (14) can be made accessible, **characterised in that** the connection means (24) and the fastening means (20) can be at least partially moved out through the assembly opening (40) from a housing interior (42).

2. Electrical hand tool according to claim 1, **characterised in that** the connection means (24) and the fastening means (20) are held on a support element (22) which is displaceable between an operation position in which the connection means (24) and the fastening means (20) are arranged inside the housing interior (42), and an open position in which the connection means (24) and the fastening means (20) are arranged at least partially outside the housing interior (42).

3. Electrical hand tool according to claim 2, **characterised in that** the support element (22) is connected to the assembly cover (18).

4. Electrical hand tool according to claim 3, **characterised in that** the opening (23) is provided on the assembly cover (18).

5. Electrical hand tool according to one of the claims 2 to 4, **characterised in that** the connecting device (14) is pre-tensioned in the direction of the open position.

6. Electrical hand tool according to claim 5, **characterised in that** the connecting device (14) is pre-tensioned by means of an elastic protective sleeve (32) of a device-side cable system (28).

7. Electrical hand tool according to claim 5 or 6, **characterised in that** the connecting device (14) has an end stop in the open position.

8. Electric hand tool according to claim 7, **characterised in that** the end stop is formed by the protective sleeve (32).

9. Electric hand tool according to one of the claims 2 to 8, **characterised in that** guide means (34) are provided on the support element (22), said guide means (34) cooperating with complementary guide means (36) fastened to the housing (4), wherein the support element (22) is guided in a translational sense relative to the housing (4).

## Revendications

1. Appareil portatif fonctionnant sur secteur (2), comprenant un carter (4) duquel part un câble secteur (6) apte à être raccordé à un secteur, et comprenant un dispositif de liaison (14) qui est disposé au niveau d'une ouverture traversante (23) du carter (4) par laquelle le câble secteur (6) sort du carter (4) et qui comporte des moyens de liaison électrique (24), qui servent à relier électriquement le câble secteur (6), et des moyens de blocage (20) au niveau desquels le câble secteur (6) peut être bloqué, une ouverture de montage (40) obturable par l'intermédiaire d'un couvercle de montage (18) étant ménagée dans le carter (4), et le dispositif de liaison (14) pouvant être rendu accessible en éloignant le couvercle de montage (18) du carter (4), **caractérisé en ce que** les moyens de liaison (24) et les moyens de blocage (20) peuvent être sortis au moins partiellement de l'espace intérieur de carter (42) à travers l'ouverture de montage (40).

2. Appareil portatif fonctionnant sur secteur selon la revendication 1, **caractérisé en ce que** les moyens de liaison (24) et les moyens de blocage (20) sont disposés sur un élément porteur (22) qui est déplaçable entre une position de fonctionnement, dans laquelle les moyens de liaison (24) et les moyens de blocage (20) se trouvent dans l'espace intérieur de carter (42), et une position ouverte, dans laquelle les moyens de liaison (24) et les moyens de blocage (20) sont disposés au moins partiellement à l'extérieur de l'espace intérieur de carter (42).

3. Appareil portatif fonctionnant sur secteur selon la revendication 2, **caractérisé en ce que** l'élément porteur (22) est relié au couvercle de montage (18).

4. Appareil portatif fonctionnant sur secteur selon la revendication 3, **caractérisé en ce que** l'ouverture traversante (23) est ménagée dans le couvercle de montage (18).

5. Appareil portatif fonctionnant sur secteur selon une des revendications 2 à 4, **caractérisé en ce que** le dispositif de liaison (14) est précontraint vers la position ouverte.

6. Appareil portatif fonctionnant sur secteur selon la revendication 5, **caractérisé en ce que** le dispositif de liaison (14) est précontraint par un fourreau protecteur, élastique comme un ressort, (32) d'un câblage côté appareil (28).

7. Appareil portatif fonctionnant sur secteur selon la revendication 5 ou 6, **caractérisé en ce que,** dans la position ouverte, le dispositif de liaison (14) comporte une butée d'extrémité.

8. Appareil portatif fonctionnant sur secteur selon la revendication 7, **caractérisé en ce que** la butée d'extrémité est formée par le fourreau protecteur (32).

9. Appareil portatif fonctionnant sur secteur selon une des revendications 2 à 8, **caractérisé en ce que** sur l'élément porteur (22) sont prévus des moyens de guidage (34) qui coopèrent avec des contre-moyens de guidage (36) solidaires du carter, l'élément porteur (22) étant guidé en translation par rapport au carter (4).
